# FASCICULE DE BREVET EUROPEEN

(11) **EP 0 214 627 B1**
(45) Date de publication et mention de la délivrance du brevet: **19.09.1990**
(21) Numéro de dépôt: 86112309.9
(22) Date de dépôt: 05.09.1986
(51) Int. Cl.: H01R 31/02

(54) **Module de raccordement électrique**
Elektrisches Verbindungsmodul
Electric connection module

(30) Priorité: 09.09.1985 FR 8513351
(43) Date de publication de la demande: 18.03.1987
(73) Titulaire: Air LB International S.A., Luxembourg (FR)
(72) Inventeur: Blanchet, Lucien, F-78110 Le Vésinet (FR)
(74) Mandataire: Casalonga, Axel

(56) Documents cités:
- FR-A- 1 315 396
- FR-A- 1 564 408
- FR-A- 2 291 620
- GB-A- 635 570
- US-A- 3 725 852
- US-A- 3 993 394

## Description

L'invention concerne les modules de raccordement électriques comportant un certain nombre d'entrées et de pièce de raccordement femelles avec verrouillage pour des embouts mâles d'extrémités de fils, ces pièces de raccordement étant réparties en un ou plusieurs groupes isolés les uns des autres et comportant chacun au moins deux pièces de raccordement reliées électriquement entre elles à l'interieur du boîtier.

On connaît de déjà de tels modules de raccordement, notamment celui décrit dans le brevet français n° 2 291 620 au nom de la demanderesse. Dans un tel dispositif, on trouve typiquement une pièce de connexion à double rigole en U avec dans une branche du U un double bossage embouti servant à guider la partie de contact de l'embout mâle et dans l'autre branche une languette élastique venant serrer cet embout mâle contre les bossages, cette pièce de connexion étant fixée par le dessous du boîtier, tandis que les linguets de verrouillage sont constitués par deux languettes élastiques infléchies vers l'intérieur et appartenant à des manchons de verrouillage individuels introduits également par le dessous du boîtier et maintenus par la pièce de contact.

La fabrication de ces diverses pièces métalliques et leur montage dans le boîtier sont assez délicats pour nécessiter une main d'oeuvre importante et sont très difficiles à automatiser, d'autant plus que les diverses possibilités de groupement des connexions conduisent à un grand nombre de modèles possibles.

De plus, le déverrouillage des embouts de fils nécessite l'utilisation d'un outil spécial dit outil-plume.

Suivant le document US-A-3 725 852, une pièce de connexion composite pour un module de raccordement est formée de trois parties assemblées, et deux linguets de verrouillage sont prévus par emplacement d'embout de fil, ce qui nécessite également l'utilisation d'un outil-plume pour le déverrouillage.

Le document, FR-A-1 564408 révèle une pièce de connexion unique pour un module de connexion, comprenant à la fois des moyens de contact et des moyens de verrouillage, mais cette pièce avec deux linguets de verrouillage par emplacement d'embout de fil est de fabrication compliquée et nécessite également l'utilisation d'un outil-plume pour le déverrouillage.

Le but de l'invention est de simplifier la fabrication des pièces constitutives de tels modules et leur montage tout en faisant face à la grande diversité des besoins, et de réaliser des pièces de connexion de manière que le déverrouillage des embouts de fils puisse se faire également à l'aide d'un simple outil plat.

Le module de raccordement conforme à l'invention pour des embouts mâles d'extrémité de fils électriques comprend des linguets de verrouillage pour les embouts et au moins une pièce de connexion profilée à section en double U, comportant des bossages de guidage et des languettes de contact pour ces embouts, cette pièce étant subdivisable en shunts partiels comportant toujours au moins deux emplacements d'embout. Selon l'invention, l'une des deux ailes de chaque section en U est prolongée au-dessus des bossages de guidage et des languettes de contact, et un linguet de verrouillage unique par emplacement d'embout est formé dans ledit prolongement, de manière à permettre le déverrouillage de ce linguet unique indifféremment à l'aide d'un outil sensiblement cylindrique dit outil-plume ou d'un outil plat.

L'invention consiste donc avant tout à réaliser une pièce de connexion à section en double U dont une branche au moins de chaque U ait une hauteur suffisamment grande pour permettre également d'y découper un linguet de verrouillage, la pièce de connexion unique pour chaque boîtier étant éventuellement subdivisée longitudinalement et/ou transversalement pour réaliser les shunts de la configuration désirés.

Par ailleurs, suivant l'invention, le boîtier en matière isolante moulée comporte intérieurement les cloisons isolantes longitudinales et/ou transversales correspondant à la configuration des shunts partiels et est agencé pour recevoir les divers shunts depuis le haut, lesquels sont ensuite emprisonnés à l'aide d'une pièce de fermeture également en matière isolante moulée dont la partie supérieure comporte un certain nombre d'orifices pour le passage des embouts d'extrémités de fils et pénètre à l'intérieur du boîtier sur une certaine hauteur, cette pièce se prolongeant vers le bas par des parties à surface intérieure en portion de cylindre assurant le guidage de ces embouts tout en ménageant la place pour les divers shunts et les cloisons éventuelles, cette pièce de fermeture étant à son tour maintenue définitivement dans le boîtier à l'aide d'une pièce de fixation surmoulée directement dans le boîtier à l'aide d'un moule se raccordant sur ce boîtier et sur les orifices de la pièce de fermeture, ladite pièce de fixation étant de préférence réalisée à l'aide d'un matériau souple et pouvant éventuellement servir en même temps de pièce d'étanchéité.

D'autres particularités de l'invention apparaîtront dans la description qui va suivre d'un mode de réalisation pris comme exemple et représenté sur le dessin annexé, sur lequel:
la figure 1 représente un mode de réalisation en coupe horizontale, vu de dessous, selon 1-1 de la figure 2;
la figure 2 est une coupe verticale selon II-II de la figure 1;
la figure 3 est une coupe verticale selon III-III de la figure 1;
la figure 4 est une vue de dessus de la pièce métallique de connexion;
la figure 5 est une coupe horizontale agrandie d'un fragment de la figure 4;
la figure 6 est une vue en perspective de la pièce de fermeture, toujours dans ce mode de réalisation;
la figure 7 est une vue de dessus partielle d'une variante de ce mode de réalisation.

La pièce essentielle du module de raccordement est naturellement la pièce métallique unique 1 que l'on voit dans son ensemble sur la figure 4. Comme on le voit en particulier sur la figure 3, cette pièce est cambrée dans son ensemble selon un profil en double U. Elle est réalisée par découpage-cambrage à l'aide du procédé dit "à suivre", chaque unité, telle que représentée sur la figure 4, correspondant à un module de connexion, c'est-à-dire à dix emplacements de broches dans l'exemple choisi, sans que ce chiffre soit naturellement limitatif. La fabrication part donc d'un ruban d'un métal d'une composition et d'une épaisseur combinant une bonne conductibilité électrique et une bonne élasticité. Ce métal, par exemple préalablement soumis à une dorure sélective par bandes ou par plots aux emplacements de contact ultérieurs définis par la découpe, est d'abord découpé à plat, puis cambré dans ses détails avant d'être cambré dans son ensemble.

Les bossages de guidage 2 pour la broche, tel que 3a ou 3b représentées en trait interrompu sur les figures 2 et 3, sont réalisés en prévoyant dans la phase de découpage une fente verticale 4 rejoignant les parties médianes de deux fentes horizontales 5 et 6, réalisant ainsi un découpage en H, de manière à isoler deux languettes qui, dans la phase de cambrage des détails, sont pliées deux fois en sens inverses comme représenté en détail sur la figure 5, sans l'allongement le matière contrairement à l'emboutissage habituel.

Les languettes de contact 7, situées en face de ces bossages, sont obtenues d'une manière habituelle en réalisant lors du découpage à plat un découpage en U 8 isolant la languette 7 qui, dans la phase de cambrage des détails, se trouve cambrée par exemple selon une surface sensiblement cylindrique à génératrices horizontales sur la figure 3. Enfin, dans la phase de cambrage finale, on termine par le cambrage des angles extérieurs 9 de la pièce, ce qui est facilité en prévoyant dans cette zone lors du découpage à plat des fentes ou orifices d'affaiblissement 10 sensiblement à l'aplomb des languettes de contact 7 afin de ne pas nécessiter d'effort de pliage dans la zone inaccessible à l'outillage du fait de la présence de cette languette. Ces orifices 10, visibles sur les figures 4 et 5, n'ont pas été reportés sur les figures 2 et 3, dans un but de simplification.

Conformément à l'invention, au moins une des branches de chaque U, ici la branche extérieure 11, est prolongée vers le haut d'une quantité suffisante pour permettre d'y découper également les linguets de verrouillage 12 coopérant avec le bord supérieur de la collerette 13 de chaque embout mâle 3a ou 3b. Pour cela, lors du découpage à plat, on pratique également des découpages en U 14, puis lors due cambrage des détails, on combre chacune des languettes 12 en direction de la face qui deviendra l'intérieur, en même temps qu'on la cambre dans le sens transversal pour épouser la courbure de la partie de l'embout 3a ou 3b au-dessus de la collerette 13. La surface ainsi tuilée a donc des génératrices sensiblement verticales.

Pour que le module de raccordement accepte les embouts mâles de type court tel que 3a aussi bien que ceux de type long tel que 3b, on découpe dans le fond de chaque U un orifice 15, lequel est de préférence ovalisé dans le sens de la longueur de la pièce 1 pour permettre le recentrage de l'extrémité étroite des embouts 3b dans le sens de la longueur de la pièce 1, c'est-à-dire dans le sens du déplacement le plus important permis par les languettes 7 et les bossages 2, sans pour autant affaiblir la section de conductibilité électrique dans ce sens longitudinal. Il y a lieu de noter que lorsque les embouts, qu'ils soient du type court ou long, sont enfoncés à fond, le bord inférieur de leur collerette 13 vient buter sur le bord supérieur des bossages de guidage 2.

Dans la phase de découpage à plat, les ailes extérieures 11 de chaque U reçoivent un découpage en forme d'encoche 16 dans chaque intervalle entre deux emplacements de broche pour faciliter la séparation ultérieure de la pièce de connexion unique 1 en un certain nombre de shunts successifs. Dans le même but, la partie centrale du flan initial, dans l'intervalle entre chaque paire d'emplacements de broche, peut recevoir des poinçonnages rectangulaires 17 qui éliminent les ailes intérieures 18 des deux U et leur raccordement supérieur 19. Toutefois, pour ne pas affaiblir inutilement la résistance mécanique et la conductibilité de la pièce 1, ces découpages rectangulaire 17 ne sont pratiqués qu'aux endroits nécessaires en prévoyant la possibilité de supprimer éventuellement les poinçons inutiles lors du découpage à plat. C'est pour cette raison que ces orifices 17 ne sont représentés qu'en trait interrompu sur la figure 4.

De la sorte, une fois la pièce de raccordement unique 1 terminée, il ne subsiste, entre le fond des encoches 16 et les extrémités des orifices rectangulaires 17 que des parties plates qui peuvent aisément être éliminées par un poinçonnage en reprise afin de diviser transversalement la pièce unique 1 en shunts transversaux de 2, 4, 6 ou 8 emplacements de broche. Dans le même esprit ou peut également, toujours en reprise, poinçonner la partie supérieure 19 de raccordement des ailes intérieures 18 des U, afin de diviser longitudinalement la pièce 1, éventuellement déjà divisée transversalement, afin de constituer par exemple de shunts longitudinaux de 2, 3, 4 ou 5 emplacements de broche situés sur un même côté du module. La pièce unique 1 ainsi que les innombrables types de shunts qui résultent des diverses combinaisons peuvent donc être produits économiquement à l'aide d'un outillage réduit.

Ces shunts séparés, par exemple la, 1b et 1c, résultant de la subdivision de la pièce initiale 1, sont alors introduits par la partie supérieure d'un boîtier isolant 20 comportant éventuellement des cloisons transversales 21 ou longitudinales 22 correspondant à la configuration choisie pour la subdivision de ces shunts. Ce boîtier 20 comporte par conséquent les logements pour les shunts, avec à la base des dégagements 23 pour les extrémités amincies des broches 3b, et à la partie supérieure un épaulement 24 surmonté par une partie plus mince 25.

On vient alors placer sur l'ensemble de ce boîtier une pièce de fermeture unique 26 munie d'orifices 27 pour l'introduction des embouts mâles, et de prolongements inférieures 28 qui assurent le guidage des embouts mâles tout en ménageant la place pour les linguets de verrouillage 12.

Ces prolongements 28 sont donc délimités par une surface intérieure cylindrique sur plus de la moitié de leur section, cette surface servant notamment d'appui à l'embout mâle correspondant pour résister à la poussée du linguet de verrouillage 12.

Naturellement, tout l'ensemble de la pièce de fermeture 26 comporte des dégagements transversaux 29 on longitudinaux 30 ménageant le passage pour les cloisons 21 ou 22 éventuelles, afin d'avoir une pièce de fermeture d'un type unique. Ces dégagements 29 et 30 se prolongent de préférence sous forme de rainures dans la partie continue de la pièce 26 si, comme dans l'exemple représenté, les cloisons 21 et 22 montent au-dessus du niveau de l'épaulement 24.

Une fois la pièce de fermeture 26 introduite dans le boîtier 20 et appuyée sur l'épaulement 24, on placé le module dans un moule spécial se raccordant de manière étanche avec la surface extérieure supérieure du boîtier 20 et avec la surface intérieure des orifices 27, et on injecte en surmoulage une matière thermoplastique pour constituer la pièce de fixation 31.

La matière injectée est de préférence une matière souple, ce qui permet en variante de donner à la pièce de fixation 31 une configuration qui lui permet de jouer en même temps le rôle de pièce d'étanchéité en se serrant sur les fils électriques qui se raccordent sur les embouts mâles correspondants. Ceci sans pièce supplémentaire et sans complication de fabrication.

Selon une technique habituelle, on sait que le déverrouillage des linguets de verrouillage 12, dans le but de retirer les embouts mâles, peut être assuré à l'aide d'un outil de forme cylindrique ou partiellement cylindrique dénommé "outil-plume". Cet outil peut également être utilisé dans le cas de l'invention, même avec la version étanche. Inversement, dans le cas où l'on utilise une version non étanche, telle que celle de la figure 3, et où l'on a un seul linguet de verrouillage 12, comme c'est le cas dans l'exemple choisi, on peut donner aux orifices 27 une section telle que représentée en 27a sur la figure 7. Cette section est formée par un demi cercle raccordé à un demi carré ce dernier étant orienté du côté extérieur, c'est-à-dire du côté des linguets de verrouillage 12. Dans ce cas, il est alors possible de déverrouiller aussi les linguets de verrouillage 12 à l'aide d'un outil plus simple constitué par une simple lame désignée par 32 sur les figures 2, et 7, cette lame ne pouvant être introduite que dans la position correcte grâce à la forme des ouvertures 27a.

Lorsqu'une traction est exercée sur un fil conducteur dont l'embout est verrouillé par le linguet 12 unique, la composante horizontale de la force de réaction, due à la présence de ce linguet unique, est équilibrée par l'appui de la partie de contact de l'embout 3a ou 3b contre le bossage 2, l'aile 18 venant alors porter contre la cloison 22, et par l'appui direct de la collerette 13 de l'embout contre la cloison 22.

## Revendications

1. Module de raccordement électrique pour des embouts mâles (3a, 3b) d'extrémité de fils électriques, comprenant des linguets de verrouillage (12) pour les embouts et au moins une pièce (1) de connexion métallique profilée à section en double U, comportant des bossages de guidage (2) et des languettes de contact (6) pour ces embouts, cette pièce étant subdivisable en shunts partiels comportant toujours au moins deux emplacements d'embouts, caractérisé par le fait que l'une des deux ailes (11, 18) de chaque section en U est prolongée au-dessus des bossages de guidage (2) et des languettes de contact (7) et un linguet de verrouillage (12) unique par emplacement d'embout est formé dans ledit prolongement, de manière à permettre le déverrouillage de ce linguet unique indifféremment à l'aide d'un outil sensiblement cylindrique dit outil-plume ou d'un outil plat (32).

2. Module selon la revendication 1, caractérisé par le fait que l'aile extérieure (11) de chaque section en U est prolongée en vue de la formation du linguet unique par emplacement d'embout.

3. Module de raccordement selon la revendication 1 ou 2, caractérisé par le fait que les bossages (2) de guidage des embouts mâles (3a, 3b) dans l'aile du U opposés à la languette de contact (7) sont constitués par un découpage en H de cette aile (18) formé d'une fente verticale (4) rejoignant deux fentes horizontales (5) de manière à séparer deux languettes (2) qui sont cambrées selon deux pliures inversées.

4. Module de raccordement selon une des revendications précédentes, caractérisé par le fait que la pièce de connexion (1) comporte des orifices allongés (10) percés dans le flan initial juste à l'aplomb des languettes de contact (7) pur faciliter le pliage final des angles extérieurs (9) des sections en U.

5. Module de raccordement selon une des revendications précédentes, caractérisé par le fait que la pièce de connexion (1) comporte, dans le fond de chaque U, un orifice (15) ovalisé avec son grand axe dans le sens longitudinal.

6. Module de raccordement selon une des revendications précédentes, caractérisé par le fait que la pièce de connexion (1) comporte, au moins dans son état initial avant division, des encoches latérales (16) et des perforations rectangulaires (17) dans toutes ou certaines seulement des positions intermédiaires entre les paires de positions d'embout, pour faciliter la division ultérieure en reprise de cette pièce de connexion unique (1) en shunts séparés (1a, 1b, 1c).

7. Module de raccordement selon une des revendications précédentes, caractérisé par le fait qu'il comprend un boîtier (20) en matière isolante moulée ménageant des logements intérieurs pour permettre l'introduction des shunts (1a, 1b, 1c) par la partie supérieure, et également l'introduction d'une pièce de fermeture unique (26) munie d'orifices de passage (27) pour les embouts mâles et de prolongements inférieurs (28) pour le guidage de ces embouts, le tout étant assemblé définitivement par surmoulage dans l'entrée de ce boîtier et autour de ces orifices (27) d'une pièce de fixation (31) en matière thermoplastique.

8. Module de raccordement selon la revendication 7, caractérisé par le fait que ladite pièce de fixation (31) est moulée en un matériau souple pour servir en même temps de pièce d'étanchéité.

9. Module de raccordement selon la revendication 7 ou 8, caractérisé par le fait que les ouvertures (27a) de la pièce de fermeture (26) ont une section en forme de demi cercle raccordé avec un demi carré, ce dernier du côté du linguet unique (12).

## Patentansprüche

1. Elektrisches Verbindungsmodul für Steckstifte (3a, 3b) an den Enden von elektischen Leitungen, mit Verriegelungsrasten (12) für die Stifte und wenigstens einem metallischen, im Querschnitt die Form von zwei nebeneinander liegenden U aufweisenden Verbindungsstück (1), das Führungserhöhungen (2) sowie Kontaktzungen (6) für die Stifte aufweist, wobei das Verbindungsstück in Teil-Kurzschlußbrücken aufteilbar ist, die jeweils wenigstens zwei Steckplätze enthalten, dadurch gekennzeichnet, daß einer der beiden Schenkel (11, 18) von jedem U-förmigen Abschnitt oberhalb der Führungshöhungen (2) sowie der Kontaktzungen (7) verlängert ist und daß eine einzige Verriegelungsraste (12) pro Steckplatz derart in der Verlängerung ausgebildet ist, daß die Entriegelung dieser einzigen Verriegelungsraste sowohl mit Hilfe eines im wesentlichen zylindrischen Werkzeuges, als Ausziehwerkzeug bezeichnet, als auch mit einem flachen Werkzeug (32) möglich ist.

2. Modul nach Anspruch 1, dadurch gekennzeichnet, daß der äußere Schenkel (11) eines jeden U-förmigen Abschnitts für die Bildung der einzigen Verriegelungsraste pro Steckplatz verlängert ist.

3. Verbindungsmodul nach Anspruch 1 oder 2, dadurch gekennzeichnet, daß die der Kontaktzunge (7) gegenüberliegenden Führungserhöhungen (2) für die Steckstifte (3a, 3b) im Schenkel des U durch eine H-förmige Ausstanzung dieses Schenkels (18) gebildet sind, die von einem zwei horizontale Schlitze (5) verbindenden vertikalen Schlitz (4) so gebildet ist, daß sie zwei Zungen (2) trennt, die gemäß zweier spiegelbildlicher Rippen gewölbt sind.

4. Verbindungsmodul nach einem der vorstehenden Ansprüche, dadurch gekennzeichnet, daß das Verbindungsstück (1) längliche Öffnungen (10) enthält, die unmittelbar in Verlängerung der Kontaktzungen (7) im Ausgangszuschnitt ausgestanzt sind, um das Fertigbiegen der äußeren Ecken (9) der U-förmigen Abschnitte zu erleichtern.

5. Verbindungsmodul nach einem der vorstehenden Ansprüche, dadurch gekennzeichnet, daß das Verbindungsstück (1) in dem Grund eines jeden U eine ovale Öffnung (15) enthält, deren lange Achse in Längsrichtung ausgerichtet ist.

6. Verbindungsmodul nach einem der vorstehenden Ansprüche, dadurch gekennzeichnet, daß das Verbindungsstück (1) wenigstens in seinem ursprünglichen Zustand vor der Aufteilung seitlich Ausklinkungen (16) und rechteckige Perforierungen (17) an allen oder an lediglich bestimmten zwischen den Paaren von Steckplätzen liegenden Stellen aufweist, um das entgültige Trennen beim Aufteilen des einstückigen Verbindungsstückes (1) in getrennte Teil-Kurzschlußbrücken (1a, 1b, 1c) zu erliechtern.

7. Verbindungsmodul nach einem der vorstehenden Ansprüche, dadurch gekennzeichnet, daß es ein Gehäuse (20) aus geformtem Isoliermaterial aufweist, in dem innere Aufnahmen vorgesehen sind, um das Einsetzen der Teil-Kurzschlußbrücken (1a, 1b, 1c) durch die Oberseite und außerdem das Einführen des einzigen Verschlußteiles (26) zu erlauben, das mit DurchsteckÖffnungen (27) für die Steckstifte und mit unteren Fortsätzen (28) zur Führung dieser Stifte versehen ist, wobei das Ganze durch Spritzgießen eines Halteteils (31) aus thermoplastischem Material in der Öffnung des Gehäuses und um die Durchstecköffnungen (27) herum entgültig zusammengesetzt wird.

8. Verbindungsmodul nach Anspruch 7, dadurch gekennzeichnet, daß das Halteteil (31) aus einem nachgiebigen Material geformt ist, um gleichzeitig als Abdichtteil zu dienen.

9. Verbindungsmodul nach Anspruch 7 oder 8, dadurch gekennzeichnet, daß die Durchstecköffnungen (27a) des Verschlußteiles (26) einen Querschnitt in der Form eines mit einem halben Viereck verbundenen Halbkreises haben, wobei sich das halbe Viereck auf der Seite der einzigen Verriegelungsraste (12) befindet.

## Claims

1. Electrical connection module for male terminals (3a, 3b) for ends of electrical wires, comprising locking catches (12) for the terminals, and at least one metal connection piece (1) with a double U-shaped profile in section, comprising guide bosses (2) and contact tabs (6) for these terminals, this metal connection pieces being divisible into partial shunts always comprising at least two locations for terminals, characterised in that one of the two sides (11, 18) of each U-shaped section extends above the guide bosses (2) and the contact tabs (7), and a single locking catch (12) per location of terminal is formed in the said extension, so that the unlocking of this single catch is equally possible with the help of either a substantially cylindrical tool known as a pen-tool or a flat tool (32).

2. Module according to claim 1, characterised in that the outer side (11) of each U-shaped section is extended with a view to forming the single catch per location of terminals.

3. Connection module according to claim 1 or 2, characterised in that the bosses (2) for guiding the male terminals (3a, 3b) in the side of the U, which bosses are opposite the contact tab (7), are formed by an H-shaped cut-out in this side (18), formed by a vertical slot (4) joining two horizontal slots (5), so that two tabs (2) which are bent along two opposite folds are separated.

4. Connection module according to any one of the preceding claims, characterised in that the connection piece (1) comprises elongated apertures (10) pierced in the initial blank straight below the contact tabs (7), to facilitate the final folding of the outer angles (9) of the U-shaped sections.

5. Connection module according to one of the preceding claims, characterised in that the connection piece (1) comprises, in the bottom of each U, an oval-shaped aperture (15) having its major axis in the longitudinal direction.

6. Connection module according to one of the preceding claims, characterised in that the connection piece (1) comprises, at least in its initial state, before being divided, side notches (16) and rectangular perforations (17) in all, or only some, of the intermediate positions between the pairs of positions of terminals, for facilitating the subsequent division of this single connection piece (1) into separate shunts (1a, 1b, 1c).

7. Connection module according to one of the preceding claims, characterised in that it comprises a case (20) made of moulded insulating material providing internal recesses for permitting the introduction of the shunts (1a, 1b, 1c) by way of the upper part, and also the introduction of a single closing piece (26) provided with through apertures (27) for the male terminals and lower extensions (28) for guiding these terminals, the whole being finally assembled by moulding in the entrance to this case and around these apertures (27) of a fastening piece (31) made of thermoplastic material.

8. Connection module according to claim 7, characterised in that the said fastening piece (31) is moulded in a flexible material, for serving at the same time as a sealing piece.

9. Connection module according to claim 7 or 8, characterised in that the openings (27a) in the closing piece (26) have a section in the shape of a semicircle connected to a half-square, this half-square being on the side of the single catch (12).
